# EUROPÄISCHE PATENTSCHRIFT

(11) **EP 2 236 922 B1**
(45) Veröffentlichungstag und Bekanntmachung des Hinweises auf die Patenterteilung: **08.05.2019**
(21) Anmeldenummer: 10155433.5
(22) Anmeldetag: 04.03.2010
(51) Int. Cl.: F23K 5/00, F24C 3/12, B21D 41/04

(54) **Gasbetriebenes Gerät sowie Verfahren zur Herstellung eines gasbetriebenen Geräts**
Gas-operated device and method for manufacturing a gas-operated device
Appareil à gaz et procédé de fabrication d'un appareil à gaz

(30) Priorität: 27.03.2009 ES 200900917
(43) Veröffentlichungstag der Anmeldung: 06.10.2010
(73) Patentinhaber: BSH Hausgeräte GmbH, 81739 München (DE)
(72) Erfinder: Aguado Muñoz, Sergio, 48013 Bilbao (ES)

(56) Entgegenhaltungen:
- DE-A1- 3 136 608
- US-A- 501 547
- US-A- 3 078 904

## Beschreibung

### Technisches Gebiet

Die vorliegende Erfindung betrifft ein gasbetriebenes Gerät mit einer Gassammelleitung.

Die vorliegende Erfindung betrifft des Weiteren ein Verfahren zur Herstellung eines gasbetriebenen Geräts mit einer Gassammelleitung.

### Stand der Technik

Es sind Gassammelleitungen bekannt, die über ein Rohrelement aus einem Metallwerkstoff, wie z. B. aus Stahl, verfügen, welches an seiner Außenseite mit einer Schutzschicht versehen ist. Das Rohrelement weist in seinem Inneren einen Gasdurchtrittskanal mit einem vorbestimmten Durchmesser auf. Ferner ist das Rohrelement mit zwei voneinander beabstandeten Öffnungen ausgestattet, an die ein Eingangskanal und ein Ausgangskanal eines Gas-Absperrhahns anschließbar sind. In einem Bereich zwischen den beiden Öffnungen ist der Gasdurchtrittskanal hermetisch, insbesondere gasdicht, verschlossen. Hierzu wird das Rohrelement zunächst in zwei Teile getrennt. Dann wird eine externe Scheibe, welche in der Regel einen etwas größeren Außendurchmesser als der Durchmesser des Gasdurchtrittskanals besitzt, zwischen den zwei aufgetrennten Enden des geteilten Rohrelements angeordnet und mit den beiden Enden gasdicht verschweißt.

Diese bekannten Gassammelleitungen besitzen jedoch den Nachteil, dass bei ihrer Herstellung das Rohrelement und/oder die Scheibe während des Verschweißens beschädigt werden kann. Dies kann zu einer Undichtigkeit des Verschlusses und damit zu einem Gasleck führen. Bei der Produktion derartiger Gassammelleitungen tritt daher eine relativ hohe Ausschuss- bzw. Reparaturquote auf. Dies erhöht den Aufwand und die Kosten für die Produktion. Ferner verliert das Rohrelement durch das erforderliche Auftrennen und wieder Zusammenschweißen an der gasdicht verschlossenen Stelle seine äußere Schutzschicht. Diese muss nach Abschluss des Schweißvorgangs wieder aufgetragen werden, was einen separaten Behandlungsvorgang, etwa das Anbringen eines Anstrichs erfordert. Dies erhöht wiederum den Herstellungsaufwand und die Herstellungskosten. Infolge des erforderlichen Auftrennens und wieder Zusammenschweißens wird zudem das äußere Erscheinungsbild der Gassammelleitung beeinträchtigt. Ein weiterer Nachteil sind relativ hohe Fertigungstoleranzen. Auch können durch den Schweißvorgang und das anschließende Anbringen des Anstrichs Verunreinigungen an den beiden Öffnungen auftreten oder sogar durch diese hindurch in den Gasdurchtrittskanal gelangen. Dies kann die Dichtungseigenschaften im Bereich der beiden Öffnungen beeinträchtigen, so dass beim montierten Gas-Absperrhahn Gasleckagen auftreten können, was wiederum zu Ausschuss führt. Schließlich können die Verunreinigungen auch bis zu einem an die Gassammelleitung und eine Verteilerleitung angeschlossenen Brenner gelangen und diesen verstopfen.

Aus der Druckschrift EP 1 944 545 A2 ist ein gasbetriebenes Gerät mit einer Gassammelleitung gemäß dem Oberbegriff des Anspruchs 1 bekannt. Um die vorhergenannten Nachteile möglichst weitgehend zu vermeiden, wird bei dieser vorbekannten Lösung das Rohrelement nicht geteilt und später unter Einfügen einer Zwischenscheibe wieder zusammengeschweißt sondern stattdessen ein einteiliges Rohrelement verwendet, bei dem ein stopfenartiges, gasdichtes Rohrverschlusselement in dem Bereich zwischen den zwei Öffnungen innerhalb des Rohrelements angeordnet ist. Dieses Rohrverschlusselement soll den Gasdurchtrittskanal gasdicht verschließen. Das Rohrverschlusselement besitzt einen scheibenartigen Grundkörper mit einem elastischen Dichtungsring. Das Rohrverschlusselement wird in den Gasdurchtrittskanal eingeführt und bis zu einer Position zwischen den beiden Öffnungen verschoben. Dort wird der Grundkörper mittels eines Werkzeugs etwas aufgeweitet, so dass sich der Dichtungsring gegen die Innenwand des Rohrelements, welches seine ursprüngliche Form behält, legt. Es hat sich gezeigt, dass ein derartiges Rohrverschlusselement nicht immer die an eine zuverlässige Gasdichtung gestellten Anforderungen erfüllt. Aus diesem Grund sind Modifikationen der zuvor genannten Gassammelleitung entwickelt worden, bei denen ein Teilbereich des Grundkörpers des Rohrverschlusselements, der von dem elastischen Dichtungsring entfernt ist, mit dem Rohrelement verschweißt wird. Dies erfordert jedoch wieder einen zusätzlichen Arbeitsschritt und führt zu einigen der bereits weiter oben im Zusammenhang mit der geschweißten Ausführung beschriebenen Nachteilen. Ferner kann es aufgrund der beim Schweißen auftretenden hohen Temperaturen durch Wärmeleitung am Rohrelement und dem Grundkörper zu einer Schädigung des Dichtungsrings kommen.

Aus der Druckschrift EP 1 488 870 A1 ist bekannt, das Ende eines Rohrelements durch plastisches Verformen der Rohrwand abzudichten. Dabei wird in einem ersten Schritt mittels kalter plastischer Deformation der Innendurchmesser des Rohrelements verringert und in einem zweiten Schritt das plastisch deformierte Rohrwandmaterial mittels Reibung erwärmt bis es miteinander verschmilzt und das Rohrelement hermetisch abdichtet. Bei der kalten plastischen Deformation werden die Enden des Rohrelements zum Rohrinneren hin umgebogen, wobei sich das Rohrelement verkürzt. Ein derartiges Verkürzen kann dazu führen, dass ein zwischen zwei Anschlüsse anzuordnendes Rohrelement zu kurz ist, um mit beiden Anschlüssen verbunden zu werden. Auch sind die Anforderungen an eine in einem zentralen Bereich des Rohrelements angeordnete Dichtung deutlich höher, da diese stärker belastet wird als ein am Rohrende angeordnetes Rohrverschlusselement.

Ein Rohrelement mittels kalter plastischer Deformation zu verschließen ist des Weiteren aus der Druckschrift US 3 078 904 A bekannt. Dabei offenbart die Druckschrift US 3 078 904 A ein aus weichem Metall, beispielsweise aus Kupfer, gebildetes Rohr mittels kalter plastischer Deformation abzuschnüren und auf diese Weise in zwei voneinander getrennte Rohrabschnitte zu unterteilen.

Aus der Druckschrift EP 1 760 405 A2 ist bekannt, das Rohrende eines Gasrohrs mittels plastischen Verformens der Rohrwand von der Außenseite des Rohrelements her in Richtung des Gasdurchtrittskanals hinein hermetisch abzudichten. Dabei wird mittels Reibschweißen ohne Zugabe von Material am Rohrende ein Rohrverschlusselement mit einer in axialer Richtung des Rohrs verlaufenden Spitze gebildet. Diese Spitze ist dicker als die Rohrwand und dient dazu, den zentralen Bereich des Rohrverschlusselements zu verstärken. Da das Rohrverschlusselement und dessen Spitze ausschließlich aus Material der Rohrwand gebildet sind, wird beim Formen des Rohrverschlusselements das Rohrelement verkürzt, wodurch die Passgenauigkeit des Rohrelements beim Einbau in ein Gerät beeinträchtigt werden kann.

Aus der Druckschrift US 501 547 A ist ein Verfahren zum Formen eines Metallrohrs bekannt, wobei in einem ersten, zum Erweichen des Metallrohrs ausgebildeten, Verfahrensschritt das Metallrohr elektrisch erwärmt wird und in einem zweiten, zum Formen des Metallrohrs ausgebildeten, Verfahrensschritt das Metallrohr durch Aufbringen einer mechanischen Kraft geformt wird, wobei das Metallrohr während des Formens um seine eigene Achse gedreht wird. Mittels dieses Verfahrens kann, wie in Figur 16 der Druckschrift US 501 547 A gezeigt, ein Metallrohr in zwei hermetisch voneinander abgedichtete Abschnitte unterteilt werden. Dieses Verfahren ist vergleichsweise aufwändig. Zudem wird bei diesem Verfahren, wie in Figur 16 gezeigt, mittels Umformen ohne Zugabe von Material am Rohrende ein Rohrverschlusselement mit einer in axialer Richtung des Rohrs verlaufenden Spitze gebildet. Diese Spitze ist dicker als die Rohrwand. Da das Rohrverschlusselement und dessen Spitze ausschließlich aus Material der Rohrwand gebildet sind, wird beim Formen des Rohrverschlusselements das Rohrelement verkürzt, wodurch die Passgenauigkeit des Rohrelements beim Einbau in ein Gerät beeinträchtigt werden kann.

### Darstellung der Erfindung: Aufgabe, Lösung, Vorteile

Ausgehend von den vorstehend dargelegten Nachteilen und Unzulänglichkeiten sowie unter Würdigung des umrissenen Standes der Technik liegt der vorliegenden Erfindung die Aufgabe zugrunde, ein gasbetriebenes Gerät der eingangs genannten Art sowie ein Verfahren zur Herstellung eines gasbetriebenen Geräts mit einer Gassammelleitung der eingangs genannten Art so weiterzubilden, dass das Rohrverschlusselement mit der Rohrwand, bzw. dem Grundkörper des Rohrelements, fest verbunden ist, aber im Kontaktbereich zwischen dem Rohrverschlusselement und der Rohrwand weder eine Schweißnaht angeordnet ist noch die äußere oder innere Oberfläche des Rohrelements beschädigt ist.

Diese Aufgabe wird durch ein gasbetriebenes Gerät mit den im Anspruch 1 angegebenen Merkmalen sowie durch ein Verfahren mit den im Anspruch 6 angegebenen Merkmalen gelöst. Vorteilhafte Ausgestaltungen und zweckmäßige Weiterbildungen der vorliegenden Erfindung sind in den jeweiligen Unteransprüchen gekennzeichnet.

Mithin basiert die vorliegende Erfindung darauf, dass das Rohrverschlusselement einstückig mit der Rohrwand ausgebildet ist. Dabei wird das Rohrverschlusselement durch mindestens eine mechanische Verformung, insbesondere mindestens eine Einschnürung, des Durchmessers der Rohrwand gebildet. Beim Rohrelement des erfindungsgemäßen gasbetriebenen Gerätswird die Dichtungswirkung also durch einen plastisch verformten Bereich der Rohrwand erzielt.

Da bei der erfindungsgemäßen Lösung das Rohrelement nicht zerschnitten und anschließend wieder gasdicht zusammengeschweißt werden muss, kann auf sehr einfache, effektive, schnelle und kostengünstige Art und Weise eine zuverlässigere und sicherere Gassammelleitung hergestellt werden. Es tritt somit auch kein Schweiß-Verzug am Rohrelement auf, so dass präzisere Formen und Abmessungen des Rohrelements des erfindungsgemäßen gasbetriebenen Geräts realisierbar sind. Zur Herstellung des gasdichten Verschlusses des Gasdurchtrittskanals des Rohrelements des erfindungsgemäßen gasbetriebenen Geräts ist auch keine spanende Bearbeitung des Rohrelements erforderlich. Es tritt somit weder Verschnitt noch Abfall auf. Folglich ist eine verbesserte Materialausnutzung realisierbar und der Herstellungsprozess ist sauberer.

Im Vergleich zum Stand der Technik, bei dem zum gasdichten Abdichten des Rohrelements ein separates Rohrverschlusselement in das Rohrelement eingeführt und mit diesem verschweißt wird, ist bei der vorliegenden Erfindung das Rohrverschlusselement wesentlich fester mit der Rohrwand verbunden und unterteilt das Rohrelement klarer in zwei voneinander getrennte Bereiche. Das Rohrelement des erfindungsgemäßen gasbetriebenen Geräts mit dem mechanisch geformten Rohrverschlusselement ist absolut gasdicht und wasserdicht. Beim Stand der Technik leidet dagegen der Kontaktbereich zwischen dem Rohrverschlusselement und der Rohrwand aufgrund starker Beanspruchung und kann beschädigt und undicht werden.

Das Rohrelement des gasbetriebenen Geräts der vorliegenden Erfindung weist im Kontaktbereich zwischen dem Rohrverschlusselement und der Rohrwand keine Schweißnaht auf. Somit sind im Gegensatz zum Stand der Technik die Oberflächen des Rohrverschlusselements und der an das Rohrverschlusselement angrenzenden Rohrwandbereiche sauber und regelmäßig. Undichtigkeiten und Ausschuss durch Schweißfehler werden vermieden, weshalb die Ausschussquote deutlich geringer ist. Dadurch lassen sich Produktionskosten sparen, die Produktionszeit reduzieren und die Gasdichtigkeit und folglich die Sicherheit und Zuverlässigkeit erhöhen.

Auch wird bei der vorliegenden Erfindung die Außenoberfläche des Rohrelements des gasbetriebenen Geräts nicht in Mitleidenschaft gezogen. Die äußere Schutzschicht, beispielsweise eine galvanisierte Schicht, des Rohrelements und dessen äußeres Erscheinungsbild werden durch den plastisch verformten Rohrwandbereich nicht beeinträchtigt. Somit können ein verbessertes äußeres Erscheinungsbild, bessere Anti-Korrosionseigenschaften und eine höhere Präzision hinsichtlich der Außenabmessung und der Form des Rohrelements erzielt werden, was wiederum die Passgenauigkeit des Rohrelements des erfindungsgemäßen gasbetriebenen Geräts beim Einbau in das Gasgerät erhöht. Ein extra Nachbearbeitungs- oder Nachbehandlungsschritt zum erneuten Auftragen einer externen Antikorrosionsschicht, z. B. durch einen Anstrich, ist bei der erfindungsgemäßen Lösung nicht erforderlich.

Das Rohrverschlusselement lässt sich zudem einfach an einer gewünschten Position innerhalb des Rohrelements anordnen, indem die Rohrwand an der gewünschten Position deformiert bzw. zusammengepresst wird.

Erfindungsgemäß wird das Rohrverschlusselement durch mindestens einen plastisch verformten Bereich der Rohrwand gebildet, wobei der plastisch verformte Bereich von der Außenseite des Rohrelements her in Richtung des Gasdurchtrittskanals hinein verformt wird. Da bei dieser Deformation keinerlei Rückstände entstehen, ist das Verfahren gemäß der vorliegenden Erfindung wesentlich sauberer als das aus dem Stand der Technik bekannte Verfahren, bei dem das Rohrverschlusselement mit der Rohrwand verschweißt wird.

Erfindungsgemäß wird zur Bildung des Rohrverschlusselements der zu verformende Bereich der Rohrwand erwärmt und im erwärmten Zustand zusammengedrückt bis das mit Druck und Wärme beaufschlagte Rohrwandmaterial miteinander verschmilzt. Das Rohrverschlusselement wird mittels einer Warmumformung gebildet werden. Vorzugsweise wird dabei der zu verformende Bereich der Rohrwand auf eine Temperatur oberhalb seines Rekristallisationspunktes erwärmt. Sofern die Rohrwand aus Aluminium gebildet ist, wird der zu verformende Rohrwandbereich beispielsweise auf etwa 50 bis 500 Grad Celsius, vorzugsweise auf etwa 100 bis 150 Grad Celsius, erwärmt. Aluminium oder eine Aluminiumlegierung ist das bevorzugte Rohrwandmaterial, weil es nicht rostet.

Um den Gasdurchtrittskanal hermetischen abzudichten, können die miteinander in Kontakt stehenden inneren Oberflächen des plastisch verformten Rohrwandbereichs beispielsweise mittels der Technik des Reibschweißens und/oder des Druckschweißens miteinander verschweißt werden.

Das Rohrelement ist eine Gassammelleitung mit zwei voneinander beabstandeten Öffnungen, an die ein Eingangskanal und ein Ausgangskanal eines Gas-Absperrhahns anschließbar sind. Der plastisch verformte Rohrwandbereich bzw. das Rohrverschlusselement ist in mindestens einem Bereich zwischen den beiden Öffnungen angeordnet und blockiert den Gasdurchtrittskanal an dieser Stelle. Für die Zufuhr von Gas zu einem gasbetriebenen Gerät bildet der Gas-Absperrhahn, der als Hauptschalter oder Sicherheitsschalter dient, einen Beipass um den blockierten plastisch verformten Rohrwandbereich.

Zusammenfassend kann gasbetriebenes Gerät mit einer Gassammelleitung hoher Qualität mit einem verbesserten, zuverlässigeren und dauerhaft gasdichten Verschluss des Gasdurchtrittskanals zur Verfügung gestellt werden.

### Kurze Beschreibung der Zeichnungen

Wie bereits vorstehend erörtert, gibt es verschiedene Möglichkeiten, die Lehre der vorliegenden Erfindung in vorteilhafter Weise auszugestalten und weiterzubilden. Hierzu wird einerseits auf die dem Anspruch 1 sowie dem Anspruch 6 nachgeordneten Ansprüche verwiesen, andererseits werden weitere Ausgestaltungen, Merkmale und Vorteile der vorliegenden Erfindung nachstehend unter anderem anhand des durch die Figuren 1 bis 6 veranschaulichten Ausführungsbeispiels näher erläutert.

Es zeigt:
- Fig. 1: in perspektivischer Darstellung ein Ausführungsbeispiel für ein Rohrelement, nämlich eine Gassammelleitung, eines gasbetriebenen Geräts gemäß der vorliegenden Erfindung, wobei die Gassammelleitung nach dem Verfahren gemäß der vorliegenden Erfindung hergestellt wurde;
- Fig. 2: in schematischer Längsschnittdarstellung das Rohrelement aus Figur 1;
- Fig. 3: in schematischer Darstellung einen ersten Schritt eines Ausführungsbeispiels für ein Verfahren gemäß der vorliegenden Erfindung zur Herstellung des Rohrelements aus Figur 1;
- Fig. 4: in schematischer Darstellung einen zweiten Schritt des Verfahrens aus Figur 3;
- Fig. 5: in schematischer Darstellung einen dritten Schritt des Verfahrens aus Figur 3 und;
- Fig. 6: in schematischer Darstellung einen vierten Schritt des Verfahrens aus Figur 3.

Gleiche oder ähnliche Ausgestaltungen, Elemente oder Merkmale sind in den Figuren 1 bis 6 mit identischen Bezugszeichen versehen.

### Bester Weg zur Ausführung der Erfindung

Die Figuren 1 und 2 zeigen ein Ausführungsbeispiel für ein Rohrelement, nämlich eine Gassammelleitung 100. Diese Gassammelleitung 100 ist für den Einbau in ein erfindungsgemäßes gasbetriebenes Gerät (nicht gezeigt) vorgesehen. Bei dem erfindungsgemäßen gasbetriebenen Gerät kann es sich um ein gasbetriebenes Haushaltsgerät oder eine gasbetriebene Erwärmungsvorrichtung, beispielsweise einen Gasherd, einen Gasofen oder ein Gaskochfeld handeln.

Die Gassammelleitung 100 ist aus Metall oder einer Metalllegierung, vorzugsweise aus Aluminium oder einer Aluminiumlegierung, gebildet. In ihrem Inneren besitzt die Gassammelleitung 100 einen Gasdurchtrittskanal 10 mit einem vorbestimmten kreisrunden Durchmesser, der von einer einstückigen Rohrwand 20 umgeben ist.

Wie in Figur 1 des Weiteren zu erkennen ist, verfügt die Gassammelleitung 100 über zwei in Richtung der Längsache A voneinander beabstandete Bohrungen oder Öffnungen 30, 40, an die später ein Eingangskanal und ein Ausgangskanal eines Gas-Absperrhahns bzw. Haupthahns (nicht gezeigt) anschließbar sind. Der Gas-Absperrhahn ist eine mechanische oder elektronische Vorrichtung, die zwei gasdicht voneinander getrennte Bereiche 12, 14 des Gasdurchtrittskanals 10 extern verbindet.

Zum Unterteilen des Gasdurchtrittskanals 10 in die beiden gasdicht voneinander getrennten Bereiche 12, 14, ist zwischen den beiden Öffnungen 30, 40 ein Rohrverschlusselement 22 angeordnet, das den Gasdurchtrittskanal 10 an dieser Stelle gasdicht verschließt. Genauer gesagt werden die beiden Bereiche 12, 14 des Gasdurchtrittskanals 10 durch eine Deformation bzw. einen plastisch verformten Bereich
22 der Rohrwand 20 gasdicht voneinander abgedichtet. Der plastisch verformte Bereich 22 ist von der Außenseite des Rohrelements 100 her in Richtung des Gasdurchtrittskanals 10 hinein verformt. Es besteht an dieser Stelle somit eine lokale Kontraktion der Gassammelleitung 100 in Richtung in den Gasdurchtrittskanal 10 hinein. Durch diese lokale Kontraktion 22 ist der Durchmesser des Gasdurchtrittskanals 10 soweit mechanisch reduziert, dass der Gasdurchtrittskanal 10 in diesem Bereich verschlossen bzw. blockiert ist. Wie in Figur 1 zu erkennen ist, kann der plastisch verformte Bereich 22 durch eine im Wesentlichen kreisrunde Einschnürung der Rohrwand gebildet werden. Es ist aber auch möglich, dass der plastisch verformte Bereich 22 durch Zusammenpressen von zwei einander gegenüberliegenden Seiten der Rohrwand 20 gebildet wird (nicht gezeigt).

Das Abdichten des Gasdurchtrittskanals 10 mittels einer mechanischen Verformung der Rohrwand hat den Vorteil, dass der innere Verschluss der Gassammelleitung 100 an einer beliebigen Position angeordnet und exakt positioniert werden kann. Durch das Rohrverschlusselement 22 bzw. die plastische Verformung der Gassammelleitung 100 werden die beiden Bereiche12, 14 des Gasdurchtrittskanals 10 zuverlässig und dauerhaft gasdicht getrennt.

Die Gassammelleitung 100 kann weitere Öffnungen (nicht gezeigt) zum Anschließen von Gashähnen aufweisen, mit denen die Gaszufuhr zu einzelnen Brennern des Gasherds steuerbar ist.

Im Folgenden wird ein Ausführungsbeispiel eines erfindungsgemäßen Verfahrens zur Herstellung der Gassammelleitung 100 aus Figur 1 beschrieben. Die Figuren 3 bis 6 veranschaulichen hierbei schematisch die jeweiligen Verfahrensschritte. Die herzustellende bzw. hergestellte Gassammelleitung 100 ist jeweils im Längsschnitt dargestellt.

In dem in Figur 3 dargestellten ersten Schritt i wird zunächst das Material der Rohrwand 20 in einem Bereich zwischen den Beiden Öffnungen 30, 40 erwärmt, bis es plastisch verformbar ist. Der Wärmeeintrag ist in Figur 3 durch Blockpfeile angedeutet. Beispielsweise kann der zu verformende Rohrwandbereich 22 auf eine Temperatur oberhalb des Rekristallisationspunktes des Rohrwandmaterials erhitzt werden. Die Erfindung ist jedoch nicht auf eine Erwärmung oberhalb der Rekristallisationstemperatur beschränkt.

In dem in Figur 4 dargestellten zweiten Schritt ii wird der plastifizierte Bereich plastisch verformt, das heißt mittel eines Kompressionsmittels 50 zusammengepresst. Die Richtung des durch das Kompressionsmittel 50 aufgebrachten Anpressdrucks ist in den Figuren 4 und 5 mittels zweier Blockpfeile angedeutet. Die Kompression erfolgt vorzugsweise kreisrund um den gesamten Umfang der Rohrwand 20. Der Anpressdruck kann aber auch lediglich von zwei einander gegenüberliegenden Seiten aufgebracht werden.

Während des Komprimierens ii des plastisch verformbaren Bereichs wird die zu den beiden Öffnungen 30, 40 benachbarte kreisrunde innere Oberfläche 24 der Rohrwand 20 mittels mindestens eines über die beiden Öffnungen 30, 40 eingeführten Stützelements (nicht gezeigt), beispielsweise eines Kolbens, gestützt. Somit wird insbesondere im Bereich 24 der beiden Öffnungen 30, 40 eine innere und äußere Formstabilität der Rohrwand 20 garantiert.

In dem in Figur 5 dargestellten dritten Schritt iii wird der plastifizierte Bereich weiter verformt, genauer gesagt komprimiert, bis dessen dem Gasdurchtrittskanal 10 zugewandten inneren Bereiche miteinander in Kontakt stehen. Aufgrund des beaufschlagten Drucks und der Erwärmung (vgl. Figur 3) wird der plastisch zu verformende Bereich 22, insbesondere dessen miteinander in Kontakt stehenden Bereiche, mittels der Technik des Pressschweißens miteinander verschweißt und hermetisch abgedichtet. Alternativ kann der der plastisch zu verformende Bereich 22 bzw. können die miteinander in Kontakt stehenden Bereiche auch mittels der Technik des Reibschweißens miteinander verschweißt werden.

Bei dem in Figur 5 dargestellten dritten Schritt iii kann, wie in Zusammenhang mit Figur 4 beschrieben, der an die beiden Öffnungen 30, 40 angrenzende nicht zu verformende Bereich 24 der Rohrwand 20 von einem im Rohrelement 100 angeordneten Stützelement gestützt werden.

In dem in Figur 6 dargestellten dritten Schritt iv ist ein fertiges Rohrelement 100 dargestellt, bei dem zwei Bereiche 12, 14 des Gasdurchtrittskanals 10 mittels des plastisch verformten und pressgeschweißten Rohrverschlusselement 22 voneinander getrennt und hermetisch und gasdicht abgedichtet sind.

Die in den Figuren 1 bis 6 dargestellte Gassammelleitung 100 wird mittels einer Schweißtechnik, nämlich dem Pressschweißen oder dem Reibschweißen der miteinander in Kontakt stehenden zum Gasdurchtrittskanal 10 hin verformten Bereiche der Rohrwand 20, abgedichtet. Dabei verbleiben im geschweißten Bereich keine Schweißrückstände. Ferner wird weder die äußere Oberfläche noch die innere Oberfläche der Gassammelleitung 100 beschädigt.

### BEZUGSZEICHENLISTE

- 100: Rohrelement, insbesondere Gassammelleitung
- 10: Gasdurchtrittskanal
- 12: erster gasleitender Bereich des Gasdurchtrittskanals 10
- 14: weiterer gasleitender Bereich des Gasdurchtrittskanals 10
- 20: Rohrwand
- 22: Rohrverschlusselement, genauer gesagt plastisch verformter Bereich der Rohrwand 20
- 24: zwischen Öffnungen 30, 40 und Rohrverschlusselement 22 angeordneter Rohrwandbereich des Rohrelements 100
- 26: miteinander in Kontakt stehende innere Oberflächen des Rohrverschlusselements 22
- 30: erste Öffnung des Rohrelements 100, beispielsweise zum Anschließen eines Eingangskanals eines Gas-Absperrhahns
- 40: zweite Öffnung des Rohrelements 100, beispielsweise zum Anschließen eines Ausgangskanals eines Gas-Absperrhahns
- 50: Kompressionsmittels
- A: Längsachse des Rohrelements 100
- i: erster Verfahrensschritt, nämlich Erwärmen mindestens eines Bereichs der Rohrwand 20 bis zu seiner plastischen Verformbarkeit
- ii: zweiter Verfahrensschritt, nämlich Komprimieren des plastisch verformbaren Bereichs
- iii: dritter Verfahrensschritt, nämlich Pressschweißen und/oder Reibschweißen des plastisch verformbaren Bereichs
- iv: vierter Verfahrensschritt, nämlich Fertigstellung des Rohrelements 100

## Patentansprüche

1. Gasbetriebenes Gerät, insbesondere gasbetriebenes Haushaltsgerät oder gasbetriebene Erwärmungsvorrichtung, beispielsweise Gasherd, Gasofen oder Gaskochfeld, mit einem Gas-Absperrhahn und mit einer Gassammelleitung (100) aufweisend einen im Inneren der Gassammelleitung (100) angeordneten Gasdurchtrittskanal (10) mit einem vorbestimmten Durchmesser, eine den Gasdurchtrittskanal (10) umgebende einstückige Rohrwand (20) und ein Rohrverschlusselement (22), das den Gasdurchtrittskanal (10) in mindestens zwei voneinander getrennte gasleitende Bereiche (12, 14) unterteilt, indem es den Gasdurchtrittskanal (10) bereichsweise hermetisch abdichtet, wobei
- die Gassammelleitung (100) über zwei voneinander beabstandete Öffnungen (30, 40) verfügt, an die ein Eingangskanal und ein Ausgangskanal des Gas-Absperrhahns angeschlossen sind, wobei der Gas-Absperrhahn eine mechanische oder elektronische Vorrichtung ist, welche die zwei gasdicht voneinander getrennten Bereiche (12, 14) des Gasdurchtrittskanals 10 extern verbindet, und
- das Rohrverschlusselement (22) in einem Bereich zwischen den zwei Öffnungen (30, 40) angeordnet ist und den Gasdurchtrittskanal (10) in diesem Bereich hermetisch verschließt,
**dadurch gekennzeichnet, dass**
- das Rohrverschlusselement (22) einstückig mit der Rohrwand (20) ausgebildet ist und durch mindestens einen plastisch verformten Bereich der Rohrwand (20) gebildet ist, wobei der plastisch verformte Bereich (22) von der Außenseite des Rohrelements (100) her in Richtung des Gasdurchtrittskanals (10) hinein verformt ist und wobei der plastisch verformte Bereich (22) der Rohrwand (20) durch eine Warmumformung gebildet ist.

2. Gasbetriebenes Gerät gemäß Anspruch 1, **dadurch gekennzeichnet, dass** die Gassammelleitung (100) im Wesentlichen aus Metall und/oder mindestens einer Metalllegierung, insbesondere aus Aluminium und/oder mindestens einer Aluminiumlegierung, gebildet ist.

3. Gasbetriebenes Gerät gemäß mindestens einem der Ansprüche 1 oder 2, **dadurch gekennzeichnet, dass** die im Gasdurchtrittskanal (10) angeordneten inneren Oberflächen des plastisch verformten Rohrwandbereichs (22) zumindest bereichsweise miteinander in Kontakt (26) stehen und mittels Druck und Temperatur derart miteinander verbunden sind, dass sie den Gasdurchtrittskanal (10) hermetischen abdichten.

4. Gasbetriebenes Gerät gemäß Anspruch 3, **dadurch gekennzeichnet, dass** die miteinander in Kontakt stehenden inneren Oberflächen (26) des plastisch verformten Rohrwandbereichs (22) mittels der Technik des Schweißens, beispielsweise des Reibschweißens und/oder des Druckschweißens, miteinander verbunden sind.

5. Gasbetriebenes Gerät gemäß mindestens einem der Ansprüche 1 bis 4, **dadurch gekennzeichnet, dass** der plastisch verformte Rohrwandbereich (22)
- durch eine im Wesentlichen kreisrunde Einschnürung der Rohrwand (20) oder
- zusammenpressen von mindestens zwei einander gegenüberliegender Seiten der Rohrwand (20)
gebildet ist.

6. Verfahren zur Herstellung eines gasbetriebenen Geräts mit einer Gassammelleitung (100) mit
- einem Gas-Absperrhahn,
- einem im Inneren der Gassammelleitung (100) angeordneten Gasdurchtrittskanal (10) mit einem vorbestimmten Durchmesser,
- einer den Gasdurchtrittskanal (10) umgebenden einstückigen Rohrwand (20) und
- einem Rohrverschlusselement (22), das den Gasdurchtrittskanal (10) in mindestens zwei voneinander getrennte gasleitende Bereiche (12, 14) unterteilt, indem es den Gasdurchtrittskanal (10) bereichsweise hermetisch abdichtet, wobei
- die Gassammelleitung (100) über zwei voneinander beabstandete Öffnungen (30, 40) verfügt, an die ein Eingangskanal und ein Ausgangskanal des Gas-Absperrhahns anschließbar sind, wobei der Gas-Absperrhahn eine mechanische oder elektronische Vorrichtung ist, welche die zwei gasdicht voneinander getrennten Bereiche (12, 14) des Gasdurchtrittskanals 10 extern verbindet, und
- das Rohrverschlusselement (22) in einem Bereich zwischen den zwei Öffnungen (30, 40) angeordnet wird,
wobei die Gassammelleitung hergestellt wird, indem das Rohrverschlusselement (22) einstückig mit der Rohrwand (20) ausgebildet ist und durch plastisches Verformen mindestens eines Bereichs (22) der Rohrwand (20) von der Außenseite des Rohrelements (100) her in Richtung des Gasdurchtrittskanals (10) hinein gebildet wird, wobei zum Bilden des Rohrverschlusselements (22), in einem ersten Schritt (i) der zu verformende Rohrwandbereich (22) bis zu seiner plastischen Verformbarkeit erwärmt wird, in mindestens einem weiteren Schritt (ii, iii) der plastisch verformbare Rohrwandbereich (22) zusammengedrückt wird bis das mit Druck und Wärme beaufschlagte Rohrwandmaterial miteinander verschmilzt, wobei der Gasdurchtrittskanal hermetisch abgedichtet wird, und die Gassammelleitung in das gasbetriebene Gerät eingebaut wird.

7. Verfahren gemäß Anspruch 6, wobei beim Zusammendrücken (ii, iii) des plastisch verformbaren Bereichs (22) der zwischen den Öffnungen (30, 40) und dem zu verformenden Rohrwandbereich (22) angeordnete Rohrwandbereich (24) mittels mindestens eines im Rohrelement angeordneten Stützelements gestützt wird.

8. Verfahren gemäß Anspruch 6 oder 7, wobei zum Bilden des Rohrverschlusselements (22) im ersten Schritt (i) der zu verformende Rohrwandbereich (22) bis auf eine Temperatur oberhalb des Rekristallisationspunktes des Rohrwandmaterials erhitzt wird.

9. Verfahren gemäß Anspruch 8, wobei das Verschmelzen der miteinander in Kontakt stehenden inneren Oberflächen (26) des plastisch verformbaren Rohrwandbereichs (22) mittels der Technik des Pressschweißens oder des Reibschweißens erfolgt.

10. Verfahren gemäß Anspruch 8 oder 9, wobei der plastisch verformbare Rohrwandbereich (22) beim Schritt des Zusammendrückens mit Hilfe eines Kompressionsmittels (50) kreisrund eingeschnürt oder von mindestens zwei einander gegenüberliegender Seiten zusammengepresst wird.

## Claims

1. Gas-operated appliance, in particular gas-operated household appliance or gas-operated heating device, for instance gas cooker, gas oven or gas hob, with a gas stop tap and with a gas collection line (100) having a gas passage duct (10) with a predetermined diameter arranged in the interior of the gas collection line (100), a single-piece pipe wall (20) surrounding the gas passage duct (10) and a pipe closing element (22), which divides the gas passage duct (10) into at least two gas-conducting regions (12, 14) which are separated from one another, by it hermetically sealing the gas passage duct (10) in regions, wherein
- the gas collection line (100) has two openings (30, 40) arranged at a distance from one another, to which an input duct and an output duct of the gas stop tap are connected, wherein the gas stop tap is a mechanical or electronic device, which connects the two regions (12, 14) of the gas passage duct 10 externally, said two regions (12, 14) being separated from one another in a gas-tight manner, and
- the gas closing element (22) is arranged in a region between the two openings (30, 40) and hermetically seals the gas passage duct (10) in this region,
**characterised in that**
- the pipe closing element (22) is embodied in one piece with the pipe wall (20) and is formed by at least one plastically deformed region of the pipe wall (20), wherein the plastically deformed region (22) is deformed from the exterior of the pipe element (100) in the direction of the gas passage duct (10) and wherein the plastically deformed region (22) of the pipe wall (20) is formed by means of hot shaping.

2. Gas-operated appliance according to claim 1, **characterised in that** the gas collection line (100) is formed essentially from metal and/or at least one metal alloy, in particular from aluminium and/or at least one aluminium alloy.

3. Gas-operated appliance according to at least one of claims 1 or 2, **characterised in that** the inner surfaces of the plastically deformed pipe wall region (22) arranged in the gas passage duct (10) are in contact (26) with one another at least in regions and are connected to one another by means of pressure and temperature such that they seal the gas passage duct (10) hermetically.

4. Gas-operated appliance according to claim 3, **characterised in that** the inner surfaces (26) of the plastically deformed pipe wall region (22) which are in contact with one another are connected to one another by means of the technique of welding, for instance friction welding and/or pressure welding.

5. Gas-operated appliance according to at least one of claims 1 to 4, **characterised in that** the plastically deformed pipe wall region (22) is formed
- by a substantially circular constriction of the pipe wall (20), or
- by compressing at least two sides of the pipe wall (20) which oppose one another.

6. Method for producing a gas-operated appliance with a gas collection line (100) having
- a gas stop tap,
- a gas passage duct (10) with a predetermined diameter arranged in the interior of the gas collection line (100),
- a single-piece pipe wall (20) which surrounds the gas passage duct (10) and
- a pipe closing element (22), which divides the gas passage duct (10) into at least two gas-conducting regions (12, 13) which are separated from one another, by it sealing the gas passage duct (10) in regions hermetically, wherein
- the gas collection line (100) has two openings (30, 40) at a distance from one another, to which an input duct and an output duct of the gas stop tap can be connected, wherein the gas stop tap is a mechanical or electronic device, which connects the two regions (12, 14) of the gas passage duct (10) externally, said two regions being separated in a gas-tight manner from one another, and
- the pipe closing element (22) is arranged in a region between the two openings (30, 40),
wherein the gas collection line is produced by the pipe closing element (22) being embodied in one piece with the pipe wall (20) and being formed by plastic deformation of at least one region (22) of the pipe wall (20) from the exterior of the pipe element (100) in the direction of the gas passage duct (10), wherein in order to form the pipe closing element (22), in a first step (i), the pipe wall region (22) to be deformed is heated until it reaches plastic deformability, in at least one further step (ii, iii) the plastically deformable pipe wall region (22) is compressed until the pipe wall material applied with pressure and heat is fused together, wherein the gas passage duct is sealed hermetically and the gas collection line is installed in the gas-operated appliance.

7. Method according to claim 6, wherein when the plastically deformable region (22) is compressed, the pipe wall region (24) arranged between the openings (30, 40) and the pipe wall region (22) to be deformed is supported by means of at least one supporting element arranged in the pipe element.

8. Method according to claim 6 or 7, wherein in order to form the pipe closing element (22) in the first step (i), the pipe wall region (22) to be deformed is heated up to a temperature above the recrystallisation point of the pipe wall material.

9. Method according to claim 8, wherein the fusion of the inner surfaces (26) of the plastically deformable pipe wall region (22) which are in contact with one another is carried out by means of the pressure welding or friction welding technique.

10. Method according to claim 8 or 9, wherein in the step of compression with the aid of a compression means (50), the plastically deformable pipe wall region (22) is constricted in a circular manner or compressed from at least two opposing sides.

## Revendications

1. Appareil à gaz, en particulier appareil ménager à gaz ou dispositif de réchauffage à gaz, par exemple cuisinière à gaz, four à gaz ou table de cuisson à gaz, avec un robinet d'arrêt de gaz et
avec une conduite collectrice de gaz (100) comprenant un canal de passage de gaz (10) de diamètre prédéterminé disposé à l'intérieur de la conduite collectrice de gaz (100), une paroi de tube en une seule pièce (20) entourant le canal de passage de gaz (10) et un élément de fermeture de tube (22) qui subdivise le canal de passage de gaz (10) en au moins deux zones guidant le gaz (12, 14) séparées l'une de l'autre, du fait qu'il étanchéifie hermétiquement par zones le canal de passage de gaz (10), dans lequel
- la conduite collectrice de gaz (100) dispose de deux ouvertures distantes l'une de l'autre (30, 40), auxquelles sont raccordés un canal d'entrée et un canal de sortie du robinet d'arrêt de gaz, dans lequel le robinet d'arrêt de gaz est un dispositif mécanique ou électronique qui relie extérieurement les deux zones séparées l'une de l'autre de manière étanche au gaz (12, 14) du canal de passage de gaz (10), et
- l'élément de fermeture de tube (22) est disposé dans une zone entre les deux ouvertures (30, 40) et ferme hermétiquement le canal de passage de gaz (10) dans cette zone,
**caractérisé en ce que**
- l'élément de fermeture de tube (22) est conçu en une seule pièce avec la paroi de tube (20) et est formé par au moins une zone plastiquement déformée de la paroi de tube (20), dans lequel la zone plastiquement déformée (22) est déformée par la face externe de l'élément de tube (100) en direction du canal de passage de gaz (10) et dans lequel la zone plastiquement déformée (22) de la paroi de tube (20) est formée par un formage à chaud.

2. Appareil à gaz selon la revendication 1, **caractérisé en ce que** la conduite collectrice de gaz (100) est formée essentiellement à partir de métal et/ou d'au moins un alliage métallique, en particulier à partir d'aluminium et/ou d'au moins un alliage d'aluminium.

3. Appareil à gaz selon au moins l'une des revendications 1 ou 2, **caractérisé en ce que** les surfaces internes de la zone de paroi de tube plastiquement déformée (22) disposées dans le canal de passage de gaz (10) se trouvent au moins par zones au contact (26) l'une de l'autre et sont reliées l'une à l'autre au moyen de la pression et de la température de telle sorte qu'elles étanchéifient hermétiquement le canal de passage de gaz (10).

4. Appareil à gaz selon la revendication 3, **caractérisé en ce que** les surfaces internes (26) de la zone de paroi de tube plastiquement déformée (22) se trouvant au contact l'une de l'autre sont reliées l'une à l'autre au moyen de la technique du soudage, par exemple du soudage par friction et/ou du soudage sous pression.

5. Appareil à gaz selon au moins l'une des revendications 1 à 4, **caractérisé en ce que** la zone de paroi de tube plastiquement déformée (22) est formée
- par un rétrécissement essentiellement circulaire de la paroi de tube (20) ou
- par compression d'au moins deux faces disposées en vis-à-vis de la paroi de tube (20).

6. Procédé pour la fabrication d'un appareil à gaz avec une conduite collectrice de gaz (100) avec
- un robinet d'arrêt de gaz,
- un canal de passage de gaz (10) de diamètre prédéterminé disposé à l'intérieur de la conduite collectrice de gaz (100),
- une paroi de tube en une seule pièce (20) entourant le canal de passage de gaz (10) et
- un élément de fermeture de tube (22) qui subdivise le canal de passage de gaz (10) en au moins deux zones guidant le gaz (12, 14) séparées l'une de l'autre, du fait qu'il étanchéifie hermétiquement par zones le canal de passage de gaz (10), dans lequel
- la conduite collectrice de gaz (100) dispose de deux ouvertures distantes l'une de l'autre (30, 40), auxquelles peuvent être raccordés un canal d'entrée et un canal de sortie du robinet d'arrêt de gaz, dans lequel le robinet d'arrêt de gaz est un dispositif mécanique ou électronique qui relie extérieurement les deux zones séparées l'une de l'autre de manière étanche au gaz (12, 14) du canal de passage de gaz (10), et
- l'élément de fermeture de tube (22) est disposé dans une zone entre les deux ouvertures (30, 40),
dans lequel la conduite collectrice de gaz est fabriquée par le fait que l'élément de fermeture de tube (22) est conçu en une seule pièce avec la paroi de tube (20) et est formé par déformation plastique d'au moins une zone (22) de la paroi de tube (20) par la face externe de l'élément de tube (100) en direction du canal de passage de gaz (10), dans lequel pour la formation de l'élément de fermeture de tube (22), la zone de paroi de tube à déformer (22) est réchauffée jusqu'à sa déformabilité plastique dans une première étape (i), la zone de paroi de tube plastiquement déformable (22) est comprimée dans au moins une autre étape (ii, iii) jusqu'à ce que le matériau de paroi de tube soumis à la pression et la chaleur fusionne, dans lequel le canal de passage de gaz est étanchéifié hermétiquement,
et
la conduite collectrice de gaz est incorporée dans l'appareil à gaz.

7. Procédé selon la revendication 6, dans lequel lors de la compression (ii, iii) de la zone plastiquement déformable (22), la zone de paroi de tube (24) disposée entre les ouvertures (30, 40) et la zone de paroi de tube à déformer (22) est soutenue au moyen d'au moins un élément de support disposé dans l'élément de tube.

8. Procédé selon la revendication 6 ou la revendication 7, dans lequel pour la formation de l'élément de fermeture de tube (22), la zone de paroi de tube à déformer (22) est chauffée jusqu'à une température au-dessus du point de recristallisation du matériau de paroi de tube dans la première étape (i).

9. Procédé selon la revendication 8, dans lequel la fusion des surfaces internes (26) de la zone de paroi de tube plastiquement déformable (22) se trouvant au contact l'une de l'autre s'effectue au moyen de la technique du soudage par pression ou du soudage par friction.

10. Procédé selon la revendication 8 ou la revendication 9, dans lequel la zone de paroi de tube plastiquement déformable (22) est rétrécie circulairement lors de l'étape de la compression à l'aide d'un moyen de compression (50) ou est comprimée par au moins deux faces disposées en vis-à-vis.
